# EUROPÄISCHE PATENTSCHRIFT

(11) **EP 0 347 602 B1**
(45) Veröffentlichungstag und Bekanntmachung des Hinweises auf die Patenterteilung: **04.08.1993**
(21) Anmeldenummer: 89109303.1
(22) Anmeldetag: 23.05.1989
(51) Int. Cl.: E21B 10/44, E21B 10/58

(54) **Gesteinsbohrer**
Rock drill bit
Trépan de forage de roche

(30) Priorität: 18.06.1988 DE 3820695
(43) Veröffentlichungstag der Anmeldung: 27.12.1989
(73) Patentinhaber: Hawera Probst GmbH + Co., 88212 Ravensburg (DE)
(72) Erfinder: Peetz, Wolfgang, Dipl.-Ing., D-7981 Blitzenreute (DE); Moser, Bernhard, D-7963 Altshausen (DE); Haussmann, August, D-7981 Oberzell (DE)
(74) Vertreter: Patentanwälte Eisele, Otten & Roth

(56) Entgegenhaltungen:
- DE-A- 2 129 913
- DE-A- 2 756 140
- DE-A- 3 025 890
- DE-U- 8 104 116
- US-A- 3 294 186
- US-A- 4 262 762
- US-A- 4 294 319

## Beschreibung

Die Erfindung betrifft einen Gesteinsbohrer nach dem Oberbegriff des Anspruchs 1.

Gesteinsbohrer mit Hartmetall-Schneidplatten werden zur Herstellung von Bohrungen in Beton, Mauerwerk, Gestein o. dgl. verwendet. Dabei ist der Bohrkopf an seiner Stirnseite mit wenigstens einer, sich allgemein über den gesamten Bohrkopfdurchmesser erstreckenden Hartmetallschneidplatte versehen, die durch den drehschlagenden, bzw. -hämmernden Bohrerantrieb eine Art Meißelwirkung auf das zu zerkleinernde Steingut ausüben. Der Bohrlochdurchmesser wird durch den Außendurchmesser der Hartmetallschneidplatte bestimmt. Derartige Werkzeuge haben den Nachteil, daß die Schneiden der Schneidplatte insbesondere im äußeren Bereich durch die hohe Beanspruchung einem großen Verschleiß unterworfen sind, so daß der Bohrfortschritt schnell abnimmt.

Um die Flächenpressung auf die Hartmetallschneidelemente zu verkleinern und damit die Standzeiten des Bohrkopfes zu vergrößern, sind Kreuzschneidelemente bekannt geworden, bei welchen rechtwinklig zur Hauptschneidplatte zwei Nebenschneidplatten angeordnet sind (DE-A1 29 12 394).

Anstelle von sich über den gesamten Durchmesser erstreckenden Nebenschneidplatten können auch nur am äußeren Umfang angeordnete Nebenschneidelemente vorgesehen sein (GM 81 04 116).

Aus der DE-A1 35 44 433 ist weiterhin ein Gesteinsbohrer bekannt geworden, bei welchem die Nebenschneidelemente als Schneidstifte ausgebildet sind, die asymmetrisch gegenüber der Hauptschneidplatte angeordnet sind. Dabei werden wenigstens zwei und teilweise bis zu vier separate Schneidstifte als zusätzliche Schneidelemente verwendet. Hierdurch soll ein weniger starker Verschleiß der Hauptschneidplatte bewirkt werden.

Die Anordnung einer durchgehenden Hauptschneidplatte mit wenigstens zwei als Nebenschneidplatten oder Schneidstiften ausgebildeten Nebenschneidelementen hat den Nachteil, daß zum einen der Bohrkopf stets genügend Raum zur Aufnahme dieser Schneidelemente aufweisen muß. Dieser Raum geht aber für die Anordnung von Bohrmehlnuten verloren, was zu einem verschlechterten Bohrmehlabtransport vom Bohrkopf führen kann. Weiterhin erhöhen sich die Herstellungskosten beträchtlich mit jeder zusätzlichen Hartmetallschneide, da diese Materialien mit zu den hauptsächlichen Kostenträgern des Bohrwerkzeugs gehören.

Die herkömmlichen Bohrkopfgeometrien gehen meist von einer symmetrischen Anordnung der verwendeten Haupt- und Nebenschneidelemente und der zugehörigen, zwischen den Schneidelementen eingebrachten Bohrmehlnuten aus. Eine völlig symmetrische Anordnung bzw. ein symmetrischer Aufbau des Bohrkopfes kann aber beim Einsatz auch zu Schwingungen und damit zu einer ungleichmäßigen Bohrlochgeometrie führen. Dies kann beispielsweise bei einer Bohrerkopfgeometrie gemäß der DE-PS 757 056 auftreten.

Aus der DE A 27 56 140 ist ein Gesteinsbohrer nach dem Oberbegriff des Anspruchs 1 bekanntgeworden. Um zusätzliche Zuluftausnehmungen im Bohrerkopf zu schaffen, sind die dort vorgesehenen, sich gegenüberliegenden Seitenschneiden asymmetrisch gegenüber der Hauptschneide angeordnet.

Weiterhin ist aus der DE 30 25 890 A1 ein Gesteinsbohrer bekanntgeworden, der einen Hartmetalleinsatz aufweist, welcher kreuzförmige oder X-förmige Schneiden als Hauptschneidelemente bildet, wobei zusätzlich eine Zentrierspitze in den Hartmetallschneideinsatz integriert ist.

Der Erfindung liegt die Aufgabe zugrunde, die Bohrkopfgeometrien der bekannten Bohrwerkzeuge zu verbessern, wobei insbesondere ein Bohrkopfquerschnitt geschaffen wird, der mit möglichst wenig Schneidelementen auskommt bei optimaler Anordnung von Bohrmehlnuten und wobei ein ruhiger und gleichmäßiger Rundlauf des Bohrwerkzeugs erzielt wird. Dabei sollen die positiven Eigenschaften eines Vier- oder Fünf-Schneidenbohrers beibehalten werden, jedoch bei einer technisch vorteilhaften Ausbildung der Bohrerkopfgeometrie.

Diese Aufgabe wird ausgehend von einem Gesteinsbohrer der einleitend bezeichnenden Art erfindungsgemäß durch die kennzeichnenden Merkmale des Anspruchs 1 gelöst. Durch die in den Unteransprüchen aufgeführten Maßnahmen sind vorteilhafte und zweckmäßige Weiterbildungen des im Hauptanspruch angegebenen Gesteinsbohrers möglich.

Der Erfindung liegt die insbesondere auch durch Versuche untermauerte Erkenntnis zugrunde, daß ein völlig symmetrisch aufgebauter Bohrkopf nicht unbedingt den besten Bohrfortschriftt erzielt. Insbesondere wird durch eine Überbestückung des Bohrkopfs mit Hauptschneiden bzw. Nebenschneiden ein verminderter Flächenanpressdruck erzielt, der nicht die nötige Sprengkraft oder Meißelkraft aufweist, um das Gestein im Bohrloch abzubauen. Mit der Erfindung wird insbesondere die Erkenntnis erlangt, daß neben einer durchgehenden Hauptschneidplatte, die die Hauptführungsarbeit und den wesentlichen Teil der Meißelwirkung übernimmt, an sich nur eine weitere Nebenschneidplatte nötig ist, die sich jedoch in asymmetrischer Anordnung gegenüber der Hauptschneidplatte befindet. Hierdurch wird ein Aufschwingen des Bohrerkopfes bzw. auftretende Vibrationen wirksam verhindert, was zu einer besseren Rundheit des Bohrloches führt. Die Erfindung sieht demnach zunächst die Ausbildung eines sog. Drei-Schneidenkopfes vor, wodurch ein völlig neuer Spielraum zur Ausgestaltung der übrigen Geometrie des Bohrkopfes gegeben ist. Diese Geometrie kann insbesondere zu einer Art dreieckförmigen oder V-förmigen Bohrerkopf führen, wodurch vergrößerte Räume für das abzutransportierende Bohrmehl geschaffen werden. Dabei ist die Anordnung des Nebenschneidelements stets asymmetrisch gegenüber den Schneiden der Hauptschneidplatte.

In vorteilhafter Ausgestaltung der Erfindung ist die Nebenschneidplatte ebenso wie die Hauptschneidplatte als dachförmig ausgebildete Schneidplatte ausgebildet. Hierdurch können kostengünstige Hartmetallschneidplatten als Nebenschneidplatten verwendet werden, wobei die Nebenschneidplatte eine Schneidspitze ähnlich einem Schneidstift aufweist und deshalb eine zusätzliche Meißelwirkung ähnlich der Ausbildung nach der DE 35 44 433 aufweist. Darüber hinaus weist die Nebenschneide eine zusätzliche, äußere Schneide auf, die in Weiterbildung der Erfindung im gleichen stirnseitigen Hüllkreis arbeitet, wie die beiden Schneiden der Hauptschneidplatte. Die dachförmige Nebenschneidplatte hat demnach die Wirkung von Schneidstiften mit zusätzlicher Wirkung der äußeren Schneiden. Dies trägt zu einem erhöhten Bohrfortschritt bei.

Die asymmetrische Anordnung der Nebenschneidplatte geschieht vorzugsweise derart, daß sie gegenüber einer nachlaufenden Schneidfläche der Hauptschneidplatte einen spitzen Winkel und gegenüber der voreilenden zweiten Schneidfläche der Hauptschneidplatte einen stumpfen Winkel einnimmt. Durch diese Anordnung wird der Verschleiß der zugehörigen nacheilenden Schneidfläche der Hauptschneidplatte reduziert, wodurch die Führungseigenschaften und damit der Bohrfortschritt und die Standzeiten verbessert werden.

Vorteilhaft ist weiterhin, daß die Nuten für die Hauptschneidplatte und die Nebenschneidplatte als über den gesamten Durchmesser des Bohrkopfs sich erstreckende, durchgehende Nuten ausgebildet sind, wobei sich die Nuten im Mittelpunkt des Bohrlochumkreises treffen. Die Nuten können hierdurch in den Bohrkopf besonders einfach durch eine durchgehende Einfräsung hergestellt werden.

Die dachförmige Nebenschneidplatte wird vorteilhafterweise in ihrer radialen Erstreckung gleich oder geringfügig kleiner als der Durchmesser der Hauptschneidplatte ausgeführt. Auf diese Weise kann die Nebenschneidplatte zur Führung und zum Gesteinsabtrag die Hauptschneidplatte wirksam unterstützen.

In bevorzugter Ausbildung der Erfindung ist der Bohrerkopf im Querschnitt V-förmig oder dreieckförmig ausgestaltet. Durch die so entstehenden ebenen oder gewölbten Seitenflanken werden große Bohrmehlnuten gebildet, die den Bohrfortschritt verbessern. Dabei kann es in besonderer Ausbildung der Erfindung vorteilhaft sein, wenn halbkreisförmige Bogenabschnitte zur Führungsunterstützung auf dem Bohrkopfumkreis gebildet werden. Eine ggf. notwendige Vergrößerung des Querschnitts zur Abführung des Bohrmehls wird durch die Ausbildung eines Dreiecks oder einer Y-förmigen Ausgestaltung des Bohrerkopfes erzielt.

Weitere erfindungswesentliche Vorteile und Einzelheiten sind in der Zeichnung dargestellt und in der nachfolgenden Beschreibung näher erläutert. Es zeigen
- Fig. 1: eine perspektivische Ansicht eines erfindungsgemäßen Bohrwerkzeugs mit drei Schneiden,
- Fig. 2: eine Draufsicht auf den Bohrkopf des Bohrwerkzeugs nach Fig. 1,
- Fig. 3: eine alternative Ausbildung des Bohrerkopfes mit dreieckförmigem Querschnitt,
- Fig. 4: eine weitere alternative Ausbildung des Bohrerkopfes mit V-förmigem Querschnitt und

Der in Fig. 1 in Seitenansicht und in Fig. 2 in Draufsicht dargestellte Gesteinsbohrer 1 besteht aus einem Bohrkopf 2 mit sich daran anschließender zweigängiger Förderwendel 3 und einem Einspannschaft 4.

Der Bohrkopf 2 weist an seiner Stirnseite eine sich über den gesamten Durchmesser d₁ des Bohrkopfes 2 erstreckende Hauptschneidplatte 5, die einen Durchmesser D aufweist, der den Bohrlochdurchmesser D bildet. Die Hauptschneidplatte 5 ist dachförmig geneigt mit einem spitzen Winkel α ≈ 130° und weist Einzelschneiden 6, 7 auf, die 180° zueinander angeordnet sind. Die Hauptschneidplatte 5 weist eine Plattenstärke von s₁ und eine Höhe von h₁ auf. Sie ist in einer durchgehenden Nut 8 im Bohrkopf 2 eingelötet.

Erfindungsgemäß weist der Bohrkopf eine weitere Nebenschneidplatte 9 auf, die ebenfalls als dachförmig geneigte und zwei Einzelschneiden 10, 11 aufweisende Hartmetallschneidplatte ausgebildet ist. Die Nebenschneidplatte 9 hat demnach den prinzipiell gleichen Aufbau wie die Hauptschneidplatte 5, nur daß sie kleiner ausgebildet ist. Die Nebenschneidplatte 9 ist asymmetrisch im Bohrkopf 2 angeordnet, d. h. gegenüber der nacheilenden Einzelschneide 6 der Hauptschneidplatte 5 nimmt die Nebenschneidplatte einen spitzen Winkel α₁, gegenüber der voreilenden zweiten Einzelschneide 7 der Hauptschneidplatte 5 einen stumpfen Winkel α₂ ein. Der Winkel α₁ liegt in der Größenordnung zwischen 45 und 65°, wobei α₁ + α₂ = 180° sind. Die Drehrichtung des Bohrwerkzeugs ist mit Pfeil 12 angegeben.

Die Nebenschneidplatte 9 erstreckt sich radial möglichst bis zum Durchmesserbereich D der Hauptschneidplatte 5. Wie in Fig. 2 dargestellt, erstreckt sie sich jedoch mindestens bis zum Bohrkopfdurchmesser d₁.

Die Nebenschneidplatte 9 ist in eine, sich über den gesamten Bohrerkopfdurchmesser erstreckende Nut 13 eingesetzt, die sich auch über den Mittelpunkt 14 des Bohrkopfes 2 hinaus erstreckt und dort eine Leernut 13' bildet. Diese Leernut kann zusätzlich zur Bohrmehlabführung dienen. Die über den gesamten Durchmesser sich erstreckenden Nuten 8, 13 haben den Vorteil einer einfachen Herstellung beim Fräsvorgang. Die Nuten 8, 13 kreuzen sich im Mittelpunkt 14 des Bohrkopfes 2.

Die Nebenschneidplatte 9 weist infolge ihrer ebenfalls dachförmigen Ausbildung eine Schneidenspitze 15 auf, die ebenso wie die Schneidenspitze 16 der Hauptschneidplatte 5 eine meißelnde Funktion bei der Gesteinsbearbeitung hat.

Zusätzlich zu dieser meißelnden Funktion, die ähnlich wie ein Schneidstift wirkt, weist die Nebenschneidplatte 9 die radial außenliegende Einzelschneide 10 als wirksamen Schneidbereich auf. Hierfür liegt die Einzelschneide 10 im gleichen stirnseitigen Hüllkreiskegel 17, wie die Schneiden 6, 7 der Hauptschneidplatte 5.

Durch die asymmetrische Schneidenanordnung mit den drei wirksamen Schneiden 6, 7 bzw. 10, kann die äußere Geometrie des Bohrkopfs 2 gegenüber herkömmlichen Bohrwerkzeugen stark unterschiedlich ausgestaltet werden. Dies gilt insbesondere zur Bildung von großen Bohrmehlnuten 18, 19 im Bohrkopfbereich.

Der Bohrerkopf gemäß der Ausführung nach Fig. 1 bzw. Fig. 2 weist einen im wesentlichen V-förmigen Querschnitt auf, dessen gedachte V-förmige Spitze 20 außerhalb des Umkreises mit dem Durchmesser D liegt. Der Bohrkopf wird demnach durch die zwei ebenen Seitenflanken 21, 22 gebildet, die die Bohrmehlnut im Bohrkopfbereich begrenzen. Der eingeschlossene Winkel zwischen den Seitenflanken 21, 22 beträgt α₃ ≈ 60°. Dies führt zu einer Flankenlänge, die sich über die in Fig. 2 vertikal angeordnete Mittellinie 23 erstreckt.

Der von den beiden Seitenflanken 21, 22 eingeschlossene Bogenbereich 24 liegt auf dem Bohrkopfumkreis mit dem Durchmesser D₁. Dieser halbkreisförmige Bogenbereich umfaßt einen Drehbereich von nahezu 180° und dient zur Abstützung des Bohrerkopfes im Bohrloch.

Der Schnittpunkt der V-förmigen Spitze 20 ist um den Betrag a außerhalb des äußeren Hauptschneidplattendurchmessers D angeordnet, um in diesem Bereich neben der Hauptschneidplatte 5 genügend Abstützmaterial für die Hauptschneidplatte zu erhalten.

Dieser noch abgerundete Bereich des Bohrkopfes ist mit Bezugszeichen 25 in der Figur angedeutet.

Durch die erfindungsgemäße Ausbildung des Bohrkopfes mit stark ausgeprägter V-Form erhält der Bohrkopf ein sehr schlankes und schmales Aussehen, durch die großen Bohrmehlnuten 18, 19. Die asymmetrische Anordnung der Nebenschneidplatte 9 führt zu einem außerordentlich ruhigen Rundlauf mit einem sehr guten Bohrfortschritt.

Das Ausführungsbeispiel nach Fig. 3 unterscheidet sich prinzipiell von dem nach Fig. 1 bzw. Fig. 2 nur dadurch, daß der die Seitenflanken 21, 22 verbindende bogenförmige Bereich 24 ebenfalls als zusätzliche Seitenflanke 26 abgeflacht ist. Hierdurch wird im Querschnittskreis mit dem Bohrkopfdurchmesser d₁ nahezu ein gleichseitiges Dreieck mit den Seitenlinien 21, 22, 26 und den Eckpunkten 20, 27, 28 gebildet. Die weiteren Eckpunkte 27, 28 sind sinngemäß gleich angeordnet, wie der auch in Fig. 2 enthaltene Schnittpunkt 20. Durch diese Anordnung wird neben den Bohrmehlnuten 18, 19, gebildet durch die Seitenflanken 21, 22 eine zusätzliche Bohrmehlnut 29 bzw. 29' beidseitig der Einzelschneide 6 der Hauptschneidplatte 5 gebildet. Die Anordnung der Nebenschneidplatte 9 entspricht derjenigen in Fig. 2. Im übrigen sind in Fig. 3 gleiche Teile mit gleichen Bezugszeichen wie in Fig. 2 versehen.

Ein weiteres Ausführungsbeispiel der Erfindung ist in Fig. 4 dargestellt. Hier ist der Bohrerkopf im Querschnitt Y-förmig ausgebildet, wobei lediglich zwischen der Hauptschneidplatte und der Nebenschneidplatte 9 ein Bohrerkopfabschnitt 30 übrig bleibt. Hierdurch werden die sich über 180° erstreckende große Bohrmehlnut 31 zwischen den Einzelschneiden 6, 7 der Hauptschneidplatte 5 und die sich etwa über 120° erstreckende zweite Bohrmehlnut 32 zwischen der Nebenschneidplatte 9 und der Einzelschneide 6 der Hauptschneidplatte gebildet. Zur asymmetrischen Anordnung der Nebenschneidplatte 9 ist diese gegenüber der Einzelschneide 7 der Hauptschneidplatte 5 um den Winkel α₁ wie in Fig. 2 beschrieben, versetzt.

Auch beim Ausführungsbeispiel nach Fig. 4 handelt es sich demnach um ein Drei-Schneidenbohrwerkzeug mit den beiden Schneiden 6, 7 der Hauptschneidplatte 5 und der Schneide 10 der Nebenschneidplatte 9. Die Drehrichtung des Bohrwerkzeugs ist wiederum mit Bezugszeichen 12 angegeben.

## Patentansprüche

1. Gesteinsbohrer mit einer eingängigen oder zweigängigen Förderwendel (3) und mit einem Bohrkopf (2), an dessen in Vorschubrichtung weisenden Stirnseite eine sich über den gesamten Durchmesser des Bohrkopfes (2) erstreckende, in Seitenansicht dachförmig geneigte, zwei Schneiden (6, 7) aufweisende Hauptschneidplatte (5) aus Hartmetall angeordnet ist und mit einer zusätzlichen, gegenüber den Schneiden (6, 7) der Hauptschneidplatte (5) asymmetrisch in einer zugehörigen Nut (13, 13') angeordneten Nebenschneidplatte (9) mit wenigstens einer Schneidfläche (10, 10'), die gegenüber einer ersten Schneide (6) der Hauptschneidplatte (5) einen spitzen Winkel (α₁) und gegenüber der weiteren Schneide (7) der Hauptschneidplatte (5) einen stumpfen Winkel (α₂) einnimmt, dadurch gekennzeichnet, daß der Hauptschneidplatte (5) stets nur eine Nebenschneidplatte (9) zugeordnet ist, wobei die Schneidplatten (5, 9) in einem in Draufsicht V-förmigen, dreieckförmigen oder Y-förmigen Bohrkopf (2) angeordnet sind, und wobei sich die Nebenschneidplatte (9) radial zur Hauptschneidplatte (5) erstreckt.

2. Gesteinsbohrer nach Anspruch 1, dadurch gekennzeichnet, daß die Nebenschneidplatte (9) als in Seitenansicht dachförmig geneigte Schneidplatte mit einer mittleren Schneidenspitze (15) und zwei seitlich angeordneten Schneiden (10, 11) ausgebildet ist.

3. Gesteinsbohrer nach Anspruch 1, dadurch gekennzeichnet, daß die Schneiden (6, 7) der Hauptschneidplatte (5) und wenigstens die radial äußere Schneide (10) der Nebenschneidplatte (9) auf dem gleichen stirnseitig angeordneten Rotationskegel (17) liegen.

4. Gesteinsbohrer nach Anspruch 1 oder 2, dadurch gekennzeichnet, daß die Nebenschneidplatte (9) bezüglich der im spitzen Winkel (α₁) zugeordneten Einzelschneide (6) der Hauptschneidplatte in Bezug auf die Bohrerdrehrichtung (12) voreilend angeordnet ist.

5. Gesteinsbohrer nach Anspruch 1, dadurch gekennzeichnet, daß sich die Nuten (8, 13) für die Hauptschneidplatte (5) und die Nebenschneidplatte (9) über den gesamten Durchmesser (d₁) des Bohrkopfes erstrecken und durch den Mittelpunkt (14) des Bohrkopfumkreises verlaufen.

6. Gesteinsbohrer nach einem oder mehreren der vorhergehenden Ansprüche, dadurch gekennzeichnet, daß die Nebenschneidplatte (9) mit ihrer äußeren Einzelschneide (10) in ihrer radialen Erstreckung gleich oder kleiner ist als dies dem Hauptschneidendurchmesser (D) entspricht.

7. Gesteinsbohrer nach Anspruch 1, dadurch gekennzeichnet, daß der Bohrkopf (2) mit wengistens zwei ebenen (21, 22), V-förmigen (35, 36) oder konkav gewölbten Seitenflanken zur Bildung von Bohrmehlnuten ausgebildet ist.

8. Gesteinsbohrer nach Anspruch 7, dadurch gekennzeichnet, daß die Hauptschneidplatte die Winkelhalbierende zu den beiden Seitenflanken (21, 22) bildet.

9. Gesteinsbohrer nach Anspruch 7 oder 8, dadurch gekennzeichnet, daß die Nebenschneidplatte (9) einen spitzen Winkel α ≈ 40 bis 70° gegenüber der nacheilenden Einzelschneide (6) der Hauptschneidplatte (5) bildet.

10. Gesteinsbohrer nach einem der Ansprüche 7, 8 oder 9, dadurch gekennzeichnet, daß die, die V-förmigen Seitenflanken (18, 19) verbindende Bohrkopfseite (24) als halbkreisförmiger Bogenbereich (24) ausgebildet ist, der auf dem Bohrkopfumkreis (d₁) liegt.

11. Gesteinsbohrer nach Anspruch 10, dadurch gekennzeichnet, daß der halbkreisförmige Bogenbereich (24) zur Bildung eines dreieckförmigen Bohrerkopfquerschnitts mit einer zusätzlichen Bohrmehlnut (29) abgeschnitten ist.

12. Gesteinsbohrer nach einem oder mehreren der vorhergehenden Ansprüche, dadurch gekennzeichnet, daß der Bohrkopfquerschnitt durch ein gleichseitiges Dreieck auf dem Bohrkopfumkreis (d₁) gebildet ist, mit auf dem Bohrkopfumkreis angeordneten abgerundeten Eckbereichen.

## Claims

1. Rock drill bit comprising a single-start or two-start conveyor screw (3) and comprising a bit head (2), on the end face of which, facing in the feed direction, a main cutting plate (5) of hard metal, extending across the entire diameter of the bit head (2) and inclined to a roof-shape as viewed from the side and possessing two cutting edges (6, 7) is disposed, and comprising an additional auxiliary cutting plate (9), disposed asymmetrically to the cutting edges (6, 7) of the main cutting plate (5) in an associated groove (13, 13'), the auxiliary cutting plate having at least one cutting surface (10, 10') which makes an acute angle (α₁) with a first cutting edge (6) of the main cutting plate (5) and an obtuse angle (α₂) with the other cutting edge (7) of the main cutting plate (5), characterized in that only one auxiliary cutting plate (9) is always associated with the main cutting plate (5), the cutting plates (5, 9) being disposed in a bit head (2) which is V-shaped, triangular or Y-shaped in plan, and the auxiliary cutting plate (9) extending radially to the main cutting plate (5).

2. Rock drill bit according to Claim 1, characterized in that the auxiliary cutting plate (9) is formed as a cutting plate inclined roof-shaped in lateral view and having a central cutting tip (15) and two laterally disposed cutting edges (10, 11).

3. Rock drill bit according to Claim 1, characterized in that the cutting edges (6, 7) of the main cutting plate (5) and at least the radially outer cutting edge (10) of the auxiliary cutting plate (9) lie on the same cone of rotation (17) disposed at the end face.

4. Rock drill bit according to Claim 1 or 2, characterized in that the auxiliary cutting plate (9) is arranged leading, in the bit rotational direction (12), with respect to the individual cutting edge (6) of the main cutting plate associated in the acute angle (α₁).

5. Rock drill bit according to Claim 1, characterized in that the grooves (8, 13) for the main cutting plate (5) and the auxiliary cutting plate (9) extend across the entire diameter (d₁) of the bit head and pass through the centre-point (14) of the bit head circumference.

6. Rock drill bit according to one or more of the preceding Claims, characterized in that the auxiliary cutting plate (9), with its outer individual cutting edge (10), is equal to or smaller than, in its radial extent, the radius corresponding to the main cutting edge diameter (D).

7. Rock drill bit according to Claim 1, characterized in that the bit head (2) is formed with at least two plane (21, 22), V-shaped (35, 36) or concave-domed lateral flanks to form grooves for drill dust.

8. Rock drill bit according to Claim 7, characterized in that the main cutting plate forms the angle bisector to the two lateral flanks (21, 22).

9. Rock drill bit according to Claim 7 or 8, characterized in that the auxiliary cutting plate (9) makes an acute angle α ≈ 40 to 70° with the following individual cutting edge (6) of the main cutting plate (5).

10. Rock drill bit according to one of Claims 7, 8 or 9, characterized in that the side (24) of the bit head connecting together the V-shaped side flanks (18, 19) is formed as a semicircular arc region (24), which is based on the bit head circumference (d₁).

11. Rock drill bit according to Claim 10, characterized in that the semicircular arc region (24) is cut away to form a triangular bit head cross-section with an additional groove for drill dust (29).

12. Rock drill bit according to one or more of the preceding Claims, characterized in that the bit head cross-section is formed by an equilateral triangle on the bit head circumference (d₁), with rounded corner regions disposed on the bit head circumference.

## Revendications

1. Fleuret à rocher comportant une hélice transporteuse (3) à pas simple ou à pas double et une tête de fleuret (2), sur la face frontale en direction d'avance de laquelle est agencée une plaque de découpe principale (5) en métal dur, s'étendant sur tout le diamètre de la tête de fleuret (2), inclinée en forme de toit en vue latérale, et comportant deux lames (6,7), et une plaque de découpe auxiliaire (9) supplémentaire, agencée de façon asymétrique par rapport aux lames (6,7) de la plaque de découpe principale (5) dans une gorge associée (13,13'), comportant au moins une surface de découpe (10,10'), plaque de découpe auxiliaire qui présente, par rapport à une première lame (6) de la plaque de découpe principale (5), un angle aigu (α₁) et, par rapport à l'autre lame (7) de la plaque de découpe principale (5), un angle obtus (α₂),
caractérisé en ce qu'une seule plaque de découpe auxiliaire (9) est à chaque fois associée à la plaque de découpe prinpale (5), les plaques de découpe (5,9) étant agencées sur une tête de fleuret (2), en forme de V, en forme de triangle ou en forme de Y, en vue de dessus, et la plaque de découpe auxiliaire (9) s'étendant radialement par rapport à la plaque de découpe principale (5).

2. Fleuret à rocher selon la revendication 1,
caractérisé en ce que la plaque de découpe auxiliaire (9) est réalisée en tant que plaque de découpe inclinée, en forme de toit, en vue latérale, comportant une pointe de découpe centrale (15) et deux lames (10,11) agencées latéralement.

3. Fleuret à rocher selon la revendication 1,
caractérisé en ce que les lames (6,7) de la plaque de découpe principale (5) et au moins la lame (10) radialement externe de la plaque de découpe auxiliaire (9) se trouvent sur le même cône de rotation (17) agencé frontalement.

4. Fleuret à rocher selon l'une des revendications 1 ou 2,
caractérisé en ce que la plaque de découpe auxiliaire (9) est agencée vers l'avant, par rapport à la lame individuelle (6) de la plaque de découpe principale, associée selon l'angle aigu (α₁), relativement au sens de rotation (12) du fleuret.

5. Fleuret à rocher selon la revendication 1,
caractérisé en ce que les gorges (8,13) pour la plaque de découpe principale (5) et la plaque de découpe auxiliaire (9) s'étendent à travers tout le diamètre (d₁) de la tête de fleuret et passent par le centre (14) du cercle de tête de fleuret.

6. Fleuret à rocher selon l'une ou plusieurs des revendications précédentes,
caractérisé en ce que la plaque de découpe auxiliaire (9) avec sa lame individuelle externe (10) est de même taille ou plus petite, dans son étendue radiale, que le diamètre de découpe principal (D).

7. Fleuret à rocher selon la revendication 1,
caractérisé en ce que la tête de fleuret (2) est réalisée avec au moins deux flancs latéraux, plans (21,22), en forme de V (35,36) ou cintrés de façon concave, pour la formation de gorges pour la poussière de forage.

8. Fleuret à rocher selon la revendication 7,
caractérisé en ce que la plaque de découpe principale forme la bissectrice des deux flancs latéraux (21,22).

9. Fleuret à rocher selon l'une des revendications 7 ou 8,
caractérisé en ce que la plaque de découpe auxiliaire (9) forme un angle aigu α ≈ 40 à 70° par rapport à la lame individuelle (6) suivante de la plaque de découpe principale (5).

10. Fleuret à rocher selon l'une des revendications 7, 8 ou 9,
caractérisé en ce que la face de la tête de fleuret (24), reliant les flancs latéraux (18,19) en forme de V, est réalisée en tant que zone cintrée (24) en forme de demi-cercle, qui se trouve sur le cercle de tête de fleuret (d₁).

11. Fleuret à rocher selon la revendication 10,
caractérisé en ce que la zone cintrée (24) en forme de demi-cercle présente une gorge pour la poussière de forage supplémentaire (29), pour la formation d'une section transversale de tête de fleuret de forme triangulaire.

12. Fleuret à rocher selon l'une ou plusieurs des revendications précédentes,
caractérisé en ce que la section transversale de tête de fleuret est formée par un triangle équilatéral sur le cercle de tête de fleuret (d₁), avec des zones de coins arrondies agencées sur le cercle de tête de fleuret.
